# FASCICULE DE BREVET EUROPEEN

(11) **EP 4 194 965 B1**
(45) Date de publication et mention de la délivrance du brevet: **31.12.2025**
(21) Numéro de dépôt: 21213271.6
(22) Date de dépôt: 08.12.2021
(51) Int. Cl.: G04B 19/253

(54) **MÉCANISME D'ACTIONNEMENT POUR PIECE D'HORLOGERIE**
BETÄTIGUNGSMECHANISMUS FÜR UHR
DRIVING MECHANISM FOR A TIMEPIECE

(43) Date de publication de la demande: 14.06.2023
(73) Titulaire: Patek Philippe SA Genève, 1204 Genève (CH)
(72) Inventeur: GLAUS, Dimitri, 1228 Plan-les-Ouates (CH); GIACOBINO, Julien, 1228 Plan-les-Ouates (CH)
(74) Mandataire: Micheli & Cie SA

(56) Documents cités:
- EP-A1- 3 584 643
- US-A1- 2019 187 617
- US-B2- 9 703 262

## Description

La présente invention concerne un mécanisme d'actionnement pour pièce d'horlogerie comprenant une bascule montée pivotante entre une position de repos et une position complètement basculée, la bascule comportant un bras d'actionnement se scindant en deux branches, une des deux branches étant flexible, et l'autre branche étant rigide, une extrémité de la branche flexible étant agencée pour venir pousser une dent d'une d'étoile lorsque la bascule pivote de sa position de repos vers sa position complètement basculée, la trajectoire en arc de cercle de l'extrémité de la branche rigide restant, quant à elle, toujours en dehors du cercle de tête de l'étoile, la branche flexible comportant en outre une zone d'adossement prévue pour venir s'appuyer contre une surface d'appui que comporte la branche rigide lorsque la bascule pivote de sa position de repos vers sa position complètement basculée et que, par conséquent, l'extrémité de la branche flexible pousse la dent de l'étoile, la branche flexible comportant une partie proximale orientée sensiblement radialement par rapport à l'axe de pivotement de la bascule, et comportant une deuxième partie qui est orientée transversalement par rapport à la partie proximale et séparée de cette dernière par un coude.

### ART ANTERIEUR

Les figures 1A et 1B annexées montrent à titre d'exemple le correcteur des jours d'une montre calendrier de l'art antérieur. Pour rappel, un correcteur est un mécanisme d'actionnement comprenant un petit bouton qui est le plus souvent noyé dans la carrure d'une pièce d'horlogerie, et qui est agencé pour coopérer avec une étoile pour corriger une des indications affichées par la pièce d'horlogerie. L'utilisateur de la montre ou un horloger peut actionner le correcteur soit avec le doigt, soit avec un outil spécial appelé « poussette ». Le correcteur illustré dans les deux figures 1A et 1B est généralement référencé 1. Il se présente sous la forme d'une bascule montée pivotante autour d'un axe (référencé 5). La bascule est formée d'un bras qui s'étend à partir de l'axe de pivotement 5 et qui se divise en trois branches comportant chacune une extrémité distale. Une première extrémité distale est constituée par un bouton (référencé 3) qui est actionnable depuis l'extérieur de la pièce d'horlogerie, une deuxième extrémité est agencée pour coopérer avec un ressort de rappel (référencé 7) prévu pour rappeler le correcteur vers sa position de repos. Enfin la troisième extrémité présente la forme d'un bec (référencé 9) qui est agencé pour coopérer avec la denture d'une étoile à sept branche (référencée 11). De façon classique, l'étoile 11 pourrait par exemple porter un organe indicateur des jours de la semaine (non représenté). La position de l'étoile 11 est indexée par un ressort-sautoir (référencé 13). La figure 1A illustre le correcteur 1 en position de repos, alors que la figure 1B le montre en position complètement basculée.

Le fonctionnement du mécanisme de correction illustré est le suivant. Lorsque le correcteur 1 est en position de repos et que l'utilisateur actionne le bouton 3, il fait pivoter la bascule à l'encontre du ressort de rappel 7. En pivotant, le bec 9 du correcteur rencontre une des dents de l'étoile 11, de sorte qu'il l'entraîne en rotation. La rotation de l'étoile conduit une des dents à soulever le ressort-sautoir 13, qui s'élève ainsi jusqu'à ce que la pointe de son incliné ait franchi le sommet de la dent et passé sur l'autre versant. Dès, qu'ayant franchi le sommet, l'incliné du ressort-sautoir 13 se trouve en position d'entamer la redescente sur le versant opposé de la dent, la force que l'incliné exerce sur le sommet de la dent ne s'oppose plus à la rotation de l'étoile, mais produit au contraire un couple qui sollicite l'étoile dans le sens dans lequel elle est déjà entraînée. On comprendra donc que le bec 9 n'a pas besoin de conduire la dent de l'étoile sur l'intégralité de la distance qui sépare deux positions indexées consécutives. Il suffit en effet que l'angle sur lequel le bec 9 conduit effectivement la dent de l'étoile soit suffisant pour permettre au sautoir 13 de franchir le sommet de la dent.

Sollicitée par le ressort-sautoir 13, l'étoile 11 poursuit sa rotation jusqu'à ce que la dent suivante vienne buter contre la face arrière du bec du correcteur 1, comme illustré dans la figure 1B. On peut voir que dans la configuration représentée, le correcteur 1 et l'étoile 11 se bloquent mutuellement par arc-boutement. Ensuite, lorsque l'utilisateur relâche le bouton 3, le correcteur 1 est rappelé en direction de sa position de repos par le ressort 7. Toutefois, pour pouvoir retourner vers la position de repos, la face arrière du bec 9 doit d'abord pousser légèrement en arrière la dent qui le bloque. On comprendra que la face arrière du bec repousse la dent suffisamment loin pour permettre au bec de passer en glissant contre le sommet de celle-ci, mais suffisamment peu pour que le ressort-sautoir 13 ne risque pas de revenir du premier côté de la dent dont il a franchi le sommet. Une fois que le bec 9 du correcteur est revenu suffisamment en arrière pour se dégager de la denture de l'étoile 11, cette dernière se retrouve libre de tourner jusqu'à ce que les deux inclinés du ressort-sautoir viennent en appui simultané contre les sommets de deux dents, comme montré dans la figure 1A. L'étoile 11 se retrouve alors dans sa nouvelle position stable, après avoir avancé exactement d'un pas.

Le recours à des correcteurs semblables à celui qui est illustré dans les figures 1A et 1B n'est pas exempt de problèmes. Rappelons tout d'abord qu'il est généralement déconseillé d'utiliser les correcteurs d'une montre calendrier entre 20h30 et 3h30. En effet, l'incrémentation des indicateurs de dates par le mouvement d'une montre calendrier se déroule habituellement durant une période qui peut durer plusieurs heures et qui est centrée autour de minuit. Dans ces conditions, si un utilisateur décide d'actionner le correcteur d'un indicateur de date durant l'une de ces périodes, les forces antagonistes exercées par le mécanisme d'entraînement du calendrier, d'une part, et par le correcteur, d'autre part, risquent de provoquer la rupture d'une partie du mécanisme ou un déphasage.

Pour éviter ce genre de problèmes, le calendrier de certaines montres à complication connues est équipé d'organes d'entraînement à sens unique. Ces organes d'entraînement, qui fonctionnent le plus souvent à la manière de cliquets, sont agencés pour débrayer automatiquement lorsqu'un utilisateur actionne le correcteur de l'étoile qu'ils sont en train d'incrémenter. Les organes d'entraînement à sens unique permettent bien d'éviter la casse lorsqu'un utilisateur actionne un correcteur « aux environs de minuit ». Toutefois, leur mise en œuvre s'accompagne aussi d'un certain nombre d'inconvénients. En particulier, le débrayage d'un organe d'entraînement provoque son désindexage de la denture avec laquelle il coopère. De plus, les organes d'entraînement à sens unique sont agencés pour débrayer uniquement lorsqu'un correcteur actionne une étoile vers l'avant. Dans ces conditions, si le correcteur ne peut pas revenir ensuite en position de repos sans repousser l'étoile qu'il vient d'incrémenter vers l'arrière (comme c'est notamment le cas du correcteur des figures 1A et 1B) il subsiste un problème.

En effet, lors de l'incrémentation des étoiles d'un mécanisme de calendrier, les organes d'entraînement empêchent toute rotation des étoiles vers l'arrière. On peut noter que le blocage d'une étoile 11 n'empêche pas d'actionner une fois le correcteur 1 de cette étoile. Toutefois, la présence de la dent de l'étoile 11 qui est en appui contre la face arrière du bec 9 (c.f. figure 1B) retient le correcteur 1 en position complètement basculée, même après que son bouton 3 a été relâché. Le correcteur 1 est donc empêché de revenir en position de repos tant que l'incrémentation de l'étoile 11 est en cours. On comprendra qu'une telle situation est indésirable.

On connait d'autre part des mécanismes d'actionnement pour pièce d'horlogerie qui correspondent à la définition donnée plus haut en introduction. En particulier, le document de brevet EP 3 489 766 A1 décrit un correcteur dont le bras d'actionnement se sépare en deux branches, une des deux branches étant flexible, et l'autre rigide. Une extrémité de la branche flexible est agencée pour venir pousser une dent d'une d'étoile lorsque le bras d'actionnement pivote de sa position de repos vers sa position basculée. La trajectoire de la branche rigide, quant à elle, reste toujours en dehors de la trajectoire des dents de l'étoile. Dans ce correcteur connu, la branche flexible comprend deux coudes qui la divisent en trois parties. D'abord une partie proximale qui est agencée du côté du bras d'actionnement qui se trouve à l'arrière lorsque le correcteur pivote dans sa position de repos vers sa position basculée, et qui est orientée sensiblement radialement par rapport à l'axe de pivotement, ensuite une deuxième partie qui est orientée transversalement par rapport à la partie proximale de sorte qu'elle coiffe l'extrémité de la branche rigide, et enfin une troisième partie qui est rabattue en direction de l'axe de pivotement du bras d'actionnement, de sorte qu'elle est également orientée sensiblement radialement par rapport à cet axe. La troisième partie se trouve du côté du bras d'actionnement qui est à l'avant lorsque le correcteur pivote dans sa position de repos vers sa position basculée. Le coude entre la deuxième et la troisième partie de la branche flexible constitue l'extrémité de la branche flexible qui est agencée pour venir pousser une dent de l'étoile lorsque la bascule pivote de sa position de repos vers sa position basculée. La troisième partie de la branche flexible comporte une zone d'adossement qui est prévue pour venir s'appuyer contre une surface d'appui que présente la branche rigide, lorsque l'extrémité de la branche flexible pousse la dent de l'étoile. La surface d'appui est formée sur le côté de la branche rigide qui est tourné vers l'avant lorsque la bascule pivote de sa position de repos vers sa position basculée.

Le correcteur de l'art antérieur qui vient d'être décrit présente l'avantage d'avoir la possibilité de revenir en position de repos sans repousser l'étoile vers l'arrière. Toutefois, son utilisation peut entraîner des difficultés. En effet, pour ne pas augmenter indument l'épaisseur du mécanisme, on cherche généralement à limiter la hauteur du bras d'actionnement du correcteur. De plus, il faut que la branche flexible soit mince si on veut qu'elle fasse preuve de l'élasticité requise. Dans ces conditions, on comprendra la branche flexible est susceptible de se déformer en torsion lorsqu'elle est soumise à un couple.

On a vu par ailleurs que la partie proximale de la branche flexible est agencée du côté arrière du bras d'actionnement, alors que sa troisième partie est agencée du côté avant. La partie proximale et la troisième partie sont sensiblement parallèles et la distance qui les sépare est relativement importante. Dans ces conditions, toute torsion, même légère, de la partie proximale autour de son axe entraîne un décalage de la troisième partie vers le haut ou vers le bas, de sorte que la troisième partie tout entière est susceptible de s'écarter hors du plan de pivotement du bras d'actionnement. On a vu également que l'extrémité de la branche flexible qui est prévue pour venir pousser une dent de l'étoile correspond au coude entre la deuxième et la troisième partie. On comprendra donc que si la troisième partie s'écarte hors du plan de pivotement, l'extrémité formée par le coude risque de passer au-dessus ou au-dessous des dents de l'étoile, compromettant ainsi le bon fonctionnement du correcteur.

Le document de brevet EP 3 584 643 A1 décrit un dispositif de commande instantanée pour un affichage de quantième d'une pièce d'horlogerie comprenant une bascule de déclenchement et d'entraînement de l'affichage de quantième. La bascule comprend un doigt d'entraînement rétractable formé par une pièce flexible montée sur ou formée d'une pièce avec la bascule. Le doigt d'entraînement est équipé d'une butée coopérant avec une épaule de limitation agencée sur la bascule de manière à limiter le pivotement du doigt d'entraînement à une plage angulaire souhaitée lorsque le doigt d'entraînement entraîne l'affichage de quantième. Un désavantage de ce dispositif réside dans le fait que, lorsque la bascule entraîne l'affichage de quantième, une composante importante de la force d'appui du doigt contre la dent entraînée n'est pas orientée selon l'axe longitudinal de la pièce flexible, ce qui risque de provoquer la déformation de cette dernière.

### BREF EXPOSE DE L'INVENTION

Un but de la présente invention est de remédier aux inconvénients de l'art antérieur qui viennent d'être expliqués. La présente invention atteint ce but ainsi que d'autres en fournissant un mécanisme d'actionnement qui est conforme à la revendication 1 annexée.

Conformément à l'invention, la partie proximale de la branche flexible se trouve du côté avant du bras d'actionnement lorsque la bascule pivote de sa position de repos vers sa position complètement basculée. De plus, elle est orientée sensiblement radialement par rapport à l'axe de pivotement de la bascule. De plus, la zone d'adossement que comporte la branche flexible est située sur la deuxième partie, et la surface d'appui contre laquelle la zone d'adossement est agencée pour venir s'appuyer est constituée par un bord droit que présente l'extrémité de la branche rigide, le bord droit étant orienté sensiblement tangentiellement à la trajectoire en arc de cercle que parcourt l'extrémité de la branche rigide lorsque la bascule pivote. Enfin, l'extrémité de la branche flexible qui est agencée pour venir pousser une dent de l'étoile est formée par le côté extérieur du coude qui sépare la partie proximale de la deuxième partie de la branche flexible.

Un avantage de l'invention est que l'extrémité de la branche flexible qui est agencée pour venir pousser une dent de l'étoile se trouve sensiblement dans le prolongement de la partie proximale. Dans ces conditions, une torsion de la partie proximale autour de son axe ne risque pas de faire se décaler ladite extrémité hors de la trajectoire des dents de l'étoile.

### BREVE DESCRIPTION DES FIGURES

D'autres caractéristiques et avantages de la présente invention apparaîtront à la lecture de la description qui va suivre, donnée uniquement à titre d'exemple non limitatif, et faite en référence aux dessins annexés dans lesquels :
- les figures 1A et 1B sont des vues schématiques en plan d'un correcteur de l'art antérieur ;
- les figures 2 et 3 sont des vues schématiques en plan d'un correcteur qui correspond à un mode de réalisation particulier du mécanisme d'actionnement de l'invention, le correcteur étant représenté à deux instants successifs lors de son pivotement de sa position de repos en direction de sa position complètement basculée ;
- la figure 4 est une vue schématique en plan du correcteur des figures 2 et 3 à un moment particulier de son retour en position de repos après avoir actionné l'étoile en rotation.

### DESCRIPTION DETAILLEE DE MODES DE REALISATION

Les vues schématiques en plan des figures 2 à 4 annexées montrent un mécanisme d'actionnement pour pièce d'horlogerie qui constitue un mode de réalisation exemplaire de l'invention. Le mécanisme d'actionnement représenté dans les figures est conçu pour être commandé par un utilisateur pour corriger une indication affichée par la pièce d'horlogerie. Un tel mécanisme d'actionnement commandable depuis l'extérieur de la pièce d'horlogerie est connu sous le nom de « correcteur ». Il est important de noter toutefois que les mécanismes d'actionnement qui constituent les différents modes de réalisation de l'invention ne sont pas tous des correcteurs. On trouve également parmi ces modes de réalisations des mécanismes d'actionnement qui remplissent la fonction d'organe d'entraînement automatique pour un mécanisme d'affichage (un mécanisme de calendrier par exemple) entraîné par le mouvement d'une pièce d'horlogerie.

Le correcteur représenté dans les figures 2 à 4 comprend un organe de commande actionnable manuellement depuis l'extérieur de la pièce d'horlogerie (symbolisé par une flèche référencée 15 dans les figures 2 et 3), une bascule comportant un bras unique (référencé généralement 17), et un ressort de rappel (référencé 19). Outre le mécanisme de commande lui-même, les figures montrent encore une étoile (référencée 21) qui comporte sept dents. Dans le présent exemple, l'étoile pourrait porter un organe indicateur des jours de la semaine (non représenté). La position de l'étoile 21 est indexée par un ressort-sautoir (référencé 23) qui est rappelé contre la denture de l'étoile.

La bascule du correcteur est montée pivotante autour d'un axe (référencé 25), et on peut voir que, dans l'exemple illustré, son bras unique 17 s'étend à partir de l'axe de pivotement en marquant successivement deux coudes en sens opposés (dans les vues en plan des figures 2 à 4, le premier coude tourne à gauche et le second tourne à droite). Les deux coudes subdivisent le bras 17 en trois sections. Une première section orientée radialement qui va de l'axe 25 au premier coude. Ensuite, une deuxième section qui est orientée obliquement par rapport à la première section et qui va du premier au second coude, et enfin une troisième section s'étendant au-delà du second coude et qui est également orientée sensiblement radialement par rapport à l'axe de pivotement 25. Le premier coude présente d'autre part un renflement (référencé 27) avec lequel l'organe de commande 15 est agencé pour coopérer. Enfin la troisième section du bras 17 comporte une bifurcation à partir de laquelle le bras se scinde en deux branches espacées l'une de l'autre. Une première des deux branches (référencée 29) est flexible, alors que l'autre branche (référencée 31) est rigide.

On peut voir que la branche flexible 29 comprend une partie proximale élastique (référencée 33) qui est orientée sensiblement radialement par rapport à l'axe de pivotement 25 de la bascule, et une partie distale qui est constituée par un sabot rigide (référencé 35) et qui s'étend en regard de l'extrémité de la branche rigide 31, transversalement par rapport à la partie proximale. La jonction entre la partie proximale 33 et le sabot 35 forme un coude ayant un angle aigu. Comme le montre notamment la figure 2, la partie proximale 33 de la branche flexible 29 est approximativement rectiligne. On peut observer en outre que, lorsque la branche flexible 29 n'est pas contrainte (comme c'est le cas dans la figure 2), l'extrémité de la branche 29 qui est la plus éloignée de l'axe de pivotement 25 est constituée par la pointe du coude (référencée 37). En se référant maintenant à la figure 3, on peut voir que la pointe 37 du coude est agencée pour venir repousser une dent de l'étoile 21 lorsque la bascule pivote à partir de sa position de repos (représentée dans la figure 2) en direction de sa position complètement basculée (autrement dit, pivote dans le sens antihoraire tel que représentée dans les figures). Comme la branche rigide 31 est nettement plus courte que la branche flexible 29, sa trajectoire en arc de cercle ne rencontre jamais les dents de l'étoile 21.

La branche rigide 31 et la partie proximale 33 de la branche flexible 29 sont agencées, l'une par rapport à l'autre, de sorte que la branche rigide 31 se trouve derrière la branche flexible 29 quand la bascule pivote dans le sens antihoraire. En se référant toujours à la figure 3, on peut voir que l'extrémité de la branche rigide 31 se présente sous la forme d'un bord droit qui remplit la fonction de surface d'appui (référencée 39) et qui est orienté tangentiellement à sa trajectoire en arc de cercle. On peut voir de plus que le sabot 35 de la branche flexible 29 comporte une zone d'adossement qui vient s'appuyer contre la surface d'appui 39 lorsque la pointe 37 du coude de la branche flexible 29 repousse une dent de l'étoile 21 à l'encontre du couple d'immobilisation engendré par le ressort-sautoir 23. En effet, dans cette situation, la dent de l'étoile 21 exerce une force de réaction sur la pointe 37 de la branche flexible. Comme la force de réaction est orientée sensiblement perpendiculairement à l'orientation de la partie proximale élastique 33 de la branche flexible, cette dernière fléchit sous l'effet de la contrainte exercée. Dans la limite des petites déformations, la flexion de la partie proximale 33 de la branche 29 se traduit par une rotation de l'extrémité de la partie proximale ainsi que du sabot 35 (dans un sens correspondant au sens horaire tel que représenté dans les figures). Cette rotation conduit la portion du bord du sabot 35 qui se trouve en regard de l'extrémité de la branche rigide 31 (autrement dit, la zone d'adossement) à venir butter contre cette extrémité, comme représenté dans la figure 3. Lorsque le bras 17 de la bascule se trouve dans la configuration représentée dans la figure 3, le sabot 35 ne peut pas tourner dans le sens horaire par rapport à la branche rigide, ce qui permet à la pointe 37 de se comporter comme si elle était solidaire de cette dernière, malgré la résistance opposée par la dent de l'étoile 21. On notera que la branche flexible 29 doit être suffisamment souple pour que la force nécessaire pour amener le sabot 35 en butée contre l'extrémité de la branche rigide 31 soit inférieure à la force nécessaire pour soulever le ressort-sautoir 23.

Les caractéristiques qui viennent d'être décrites, concernant le correcteur du présent exemple, lui permette d'avoir le fonctionnement suivant. Lorsque le correcteur est en position de repos (représentée par la figure 2) et que l'utilisateur actionne l'organe de commande 15 depuis l'extérieur de la pièce d'horlogerie, il fait pivoter la bascule à l'encontre du ressort de rappel 19. En pivotant, la pointe 37 de la branche flexible 29 rencontre une des dents de l'étoile 21. La force de réaction exercée par la dent sur la branche flexible 29 fait fléchir sa partie proximale élastique 33 jusqu'à ce que la zone d'adossement du sabot 35 viennent buter contre la surface d'appui à l'extrémité 39 de la branche rigide 31. La situation correspond alors à celle qui est représentée dans la figure 3. La pointe 37 se comporte alors comme une extension solidaire de la branche rigide 31, ce qui lui permet d'entraîner l'étoile 21 en rotation. La rotation de l'étoile conduit une des dents à soulever le ressort-sautoir 23, qui s'élève ainsi jusqu'à ce que la pointe de son incliné ait franchi le sommet de la dent et passé sur l'autre versant. Dès que l'incliné du ressort-sautoir 23 se trouve ainsi en position d'entamer la redescente sur le versant opposé de la dent, la force que l'incliné exerce sur le sommet de la dent ne s'oppose plus à la rotation de l'étoile, mais produit au contraire un couple qui sollicite l'étoile 21 dans le sens dans lequel elle est déjà entraînée. La disparition du couple qui s'opposait jusque-là à la rotation de l'étoile 21 permet à la partie proximale élastique 33 de la branche flexible 29 de se redresser en écartant le sabot 35 de l'extrémité de la branche rigide 31.

Lorsqu'après avoir actionné le correcteur, l'utilisateur relâche l'organe de commande 15, la bascule du correcteur est rappelée en direction de sa position de repos par le ressort 19. Toutefois, le passage que la pointe 37 doit emprunter pour revenir en position de repos est maintenant barré par la dent de l'étoile 21 qui suit celle que le correcteur vient de pousser en avant. Conformément à la présente invention, le bras d'actionnement 17 du correcteur est capable de revenir en position de repos, même quand le mécanisme d'incrémentation automatique de l'étoile 21 bloque la rotation de cette dernière vers l'arrière. En effet, il est possible d'écarter la pointe 37 et le sabot 35 de la trajectoire des dents de l'étoile 21 en faisant fléchir la partie proximale 33 de la branche flexible 29 dans le sens représenté dans la figure 4. La flexion de la partie proximale 33 de la branche 29 dans le sens représenté dans cette figure se traduit par une rotation de l'extrémité de la partie proximale 33 ainsi que du sabot 35 (dans un sens correspondant au sens antihoraire tel que représenté dans les figures). On comprendra que la pression du sommet de la dent sur le sabot 35 fait progressivement fléchir la partie proximale 33 de la branche flexible 29 jusqu'à ce que la pointe 37 ait passé la dent. Ce comportement est rendu possible par le fait que la force nécessaire pour infléchir la branche flexible 29 est inférieure à la force nécessaire pour soulever le ressort-sautoir 23 assez haut pour que la pointe de son incliné franchisse le sommet d'une dent. Ensuite, dès que la pointe 37 a passé la dent, la partie proximale élastique 33 de la branche flexible 29 est libre de se redresser.

On comprendra en outre que diverses modifications et/ou améliorations évidentes pour un homme du métier peuvent être apportées aux modes de réalisation qui font l'objet de la présente description sans sortir du cadre de la présente invention définie par les revendications annexées.

## Revendications

1. Mécanisme d'actionnement pour pièce d'horlogerie comprenant une bascule montée pivotante entre une position de repos et une position complètement basculée, la bascule comportant un bras d'actionnement (17) se scindant en deux branches (29, 31), une des deux branches étant flexible et l'autre branche étant rigide, une extrémité (37) de la branche flexible (29) étant agencée pour venir pousser une dent d'une d'étoile (21) lorsque la bascule pivote de sa position de repos vers sa position complètement basculée, la trajectoire en arc de cercle de l'extrémité de la branche rigide (31) restant, quant à elle, toujours en dehors du cercle de tête de l'étoile (21), la branche flexible (29) comportant en outre une zone d'adossement prévue pour venir s'appuyer contre une surface d'appui (39) que comporte la branche rigide (31) lorsque la bascule pivote de sa position de repos vers sa position complètement basculée et que, par conséquent, l'extrémité (37) de la branche flexible (29) pousse la dent de l'étoile (21), la branche flexible comportant une partie proximale (33) qui est orientée sensiblement radialement par rapport à l'axe de pivotement (25) de la bascule, et comportant une deuxième partie (35) qui est orientée transversalement par rapport à la partie proximale (33) et séparée de cette dernière par un coude ; **caractérisé en ce que** la partie proximale (33) de la branche flexible (29) se trouve du côté avant du bras d'actionnement (17) lorsque la bascule pivote de sa position de repos vers sa position complètement basculée, **en ce que** l'extrémité (37) de la branche flexible (29) est formée par le côté extérieur du coude qui sépare la partie proximale (33) de la deuxième partie (35), **en ce que** la zone d'adossement de la branche flexible (29) est située sur la deuxième partie (35) de la branche flexible, et **en ce que** la branche rigide présente à son extrémité un bord droit orienté tangentiellement à sa trajectoire en arc de cercle, la surface d'appui (39) contre laquelle la zone d'adossement est agencée pour venir s'appuyer étant constituée par le bord droit.

2. Mécanisme d'actionnement pour pièce d'horlogerie selon la revendication 1, **caractérisé en ce qu'**il comprend un organe de commande (15) actionnable manuellement depuis l'extérieur de la pièce d'horlogerie, et **en ce que** le bras (17) est agencé pour coopérer avec l'organe de commande (15) pour amener la bascule en position complètement basculée lorsque l'organe de commande (15) est actionné depuis l'extérieur de la pièce d'horlogerie.

3. Mécanisme d'actionnement pour pièce d'horlogerie selon la revendication 1 ou 2, **caractérisé en ce qu'**il comprend un ressort (19) agencé pour rappeler la bascule vers sa position de repos.

4. Mécanisme d'actionnement pour pièce d'horlogerie selon l'une quelconque des revendications 1, 2 et 3, **caractérisé en ce que** la pièce d'horlogerie comporte des moyens d'indexage (23) de l'étoile (21), les moyens d'indexage (23) étant agencés pour engendrer un couple de maintien orienté de manière à rappeler l'étoile (21) vers une position angulaire indexée lorsque l'étoile s'écarte de ladite position angulaire, et **en ce que** la branche flexible (29) a une raideur suffisante pour lui permettre de pousser une des dents de la denture de l'étoile (21) avec suffisamment de force pour vaincre le couple de maintien lorsque la zone d'adossement de la branche flexible (29) et appuyée contre la surface d'appui (39).

5. Mécanisme d'actionnement pour pièce d'horlogerie selon l'une quelconque des revendications précédentes, **caractérisé en ce que** le bord extérieur du coude qui sépare la partie proximale (33) de la deuxième partie (35) forme une pointe (37) qui constitue l'extrémité de la branche flexible (29).

6. Mécanisme d'actionnement pour pièce d'horlogerie selon la revendication 5, **caractérisé en ce que** le bord extérieur du coude fait un angle aigu au niveau de la pointe (37).

7. Mécanisme d'actionnement pour pièce d'horlogerie selon l'une quelconque des revendications précédentes, **caractérisé en ce que** la partie proximale (33) de la branche flexible (29) comprend une lame ressort.

## Patentansprüche

1. Betätigungsmechanismus für Uhr, umfassend eine Wippe, die zwischen einer Ruheposition und einer vollständig gewippten Position schwenkbar gelagert ist, wobei die Wippe einen Betätigungsarm (17) umfasst, der sich in zwei Zweige (29, 31) spaltet, wobei einer der zwei Zweige biegsam ist und der andere Zweig starr ist, ein Ende (37) des biegsamen Zweigs (29) dazu gestaltet ist, einen Zahn eines Sterns (21) zu drücken, wenn die Wippe von ihrer Ruheposition hin zu ihrer vollständig gewippten Position schwenkt, wobei, was die kreisbogenförmige Bahn des Endes des starren Zweigs (31) betrifft, diese immer ausserhalb des Kopfkreises des Sterns (21) bleibt, wobei der biegsame Zweig (29) ferner eine Anlagezone umfasst, die dazu vorgesehen ist, gegen eine Auflagefläche (39) aufzuliegen, die der starre Arm (31) umfasst, wenn die Wippe von ihrer Ruheposition hin zu ihrer vollständig gewippten Position schwenkt, und dass folglich das Ende (37) des biegsamen Zweigs (29) den Zahn des Sterns (21) drückt, wobei der biegsame Zweig einen proximalen Teil (33) umfasst, der im Wesentlichen radial in Bezug auf die Schwenkachse (25) der Wippe ausgerichtet ist, und einen zweiten Teil (35) umfasst, der quer in Bezug auf den proximalen Teil (33) ausgerichtet ist und von diesem letzteren durch eine Biegung getrennt ist; **dadurch gekennzeichnet, dass** der proximale Teil (33) des biegsamen Zweigs (29) sich auf der Vorderseite des Betätigungsarms (17) befindet, wenn die Wippe von ihrer Ruheposition hin zu ihrer vollständig gewippten Position schwenkt, dadurch, dass das Ende (37) des biegsamen Zweigs (29) von der äusseren Seite der Biegung gebildet ist, die den proximalen Teil (33) von dem zweiten Teil (35) trennt, dadurch, dass die Anlagezone des biegsamen Zweigs (29) sich auf dem zweiten Teil (35) des biegsamen Zweigs befindet, und dadurch, dass der starre Zweig an seinem Ende einen geraden Rand aufweist, der tangential zu seiner kreisbogenförmigen Bahn ausgerichtet ist, wobei die Auflagefläche (39), gegen die die Anlagezone gestaltet ist, aufzuliegen, aus dem geraden Rand besteht.

2. Betätigungsmechanismus für Uhr nach Anspruch 1, **dadurch gekennzeichnet, dass** er ein Steuerorgan (15) umfasst, das manuell von der Aussenseite der Uhr betätigbar ist, und dadurch, dass der Arm (17) dazu gestaltet ist, mit dem Steuerorgan (15) zusammenzuwirken, um die Wippe in die vollständig gewippte Position zu führen, wenn das Steuerorgan (15) von der Aussenseite der Uhr betätigt wird.

3. Betätigungsmechanismus für Uhr nach Anspruch 1 oder 2, **dadurch gekennzeichnet, dass** er eine Feder (19) umfasst, die dazu gestaltet ist, die Wippe hin zu ihrer Ruheposition zurückzustellen.

4. Betätigungsmechanismus für Uhr nach einem der Ansprüche 1, 2 und 3, **dadurch gekennzeichnet, dass** die Uhr Mittel (23) zur Indexierung des Sterns (21) umfasst, wobei die Indexierungsmittel (23) dazu gestaltet sind, ein Haltemoment zu erzeugen, das derart ausgerichtet ist, dass der Stern (21) hin zu einer indexierten Winkelposition zurückgestellt wird, wenn der Stern von der Winkelposition weckrückt, und dadurch, dass der biegsame Zweig (29) eine Steifigkeit aufweist, die ausreicht, um es ihm zu ermöglichen, einen der Zähne der Zahnung des Sterns (21) mit ausreichend Kraft zu drücken, um das Haltemoment zu überwinden, wenn die Anlagezone des biegsamen Zweigs (29) gegen die Auflagefläche (39) aufliegt.

5. Betätigungsmechanismus für Uhr nach einem der vorhergehenden Ansprüche, **dadurch gekennzeichnet, dass** der äussere Rand der Biegung, die den proximalen Teil (33) von dem zweiten Teil (35) trennt, eine Spitze (37) bildet, aus der das Ende des biegsamen Zweigs (29) besteht.

6. Betätigungsmechanismus für Uhr nach Anspruch 5, **dadurch gekennzeichnet, dass** der äussere Rand der Biegung einen spitzen Winkel im Bereich der Spitze (37) bildet.

7. Betätigungsmechanismus für Uhr nach einem der vorhergehenden Ansprüche, **dadurch gekennzeichnet, dass** der proximale Teil (33) des biegsamen Zweigs (29) ein Federblatt umfasst.

## Claims

1. Actuating mechanism for a timepiece comprising a lever arm mounted so as to pivot between a rest position and completely tipped-over position, the lever arm having an actuating arm (17) splitting into two branches (29, 31), one of the two branches being flexible and the other branch being rigid, one end (37) of the flexible branch (29) being arranged to come to push one tooth of a star wheel (21) when the lever arm pivots from its rest position to its completely tipped-over position, the path in the form of an arc of a circle of the end of the rigid branch (31) remaining, for its part, always outside of the tip circle of the star wheel (21), the flexible branch (29) further having a bearing zone provided to come to abut against an abutment surface (39) on the rigid branch (31) when the lever arm pivots from its rest position to its completely tipped-over position and when, therefore, the end (37) of the flexible branch (29) pushes the tooth of the star wheel (21), the flexible branch having a proximal part (33) which is oriented substantially radially with respect to the pivot spindle (25) of the lever arm, and having a second part (35) which is oriented transversely with respect to the proximal part (33) and separated therefrom by an elbow; **characterised in that** the proximal part (33) of the flexible branch (29) is on the front side of the actuating arm (17) when the lever arm pivots from its rest position to its completely tipped-over position, **in that** the end (37) of the flexible branch (29) is formed by the outer side of the elbow which separates the proximal part (33) from the second part (35), **in that** the bearing zone of the flexible branch (29) is located on the second part (35) of the flexible branch, and **in that** the rigid branch has, at its end, a straight edge oriented tangentially to its path in the form of an arc of a circle, the abutment surface (39) against which the bearing zone is arranged to come to abut being formed by the straight edge.

2. Actuating mechanism for a timepiece as claimed in claim 1, **characterised in that** it comprises a control member (15) which can be actuated manually from outside of the timepiece, and **in that** the arm (17) is arranged to cooperate with the control member (15) to bring the lever arm into the completely tipped-over position when the control member (15) is actuated from outside of the timepiece.

3. Actuating mechanism for a timepiece as claimed in claim 1 or 2, **characterised in that** it comprises a spring (19) arranged to return the lever arm to its rest position.

4. Actuating mechanism for a timepiece as claimed in any one of claims 1, 2 and 3, **characterised in that** the timepiece has indexing means (23) for the star wheel (21), the indexing means (23) being arranged to produce a holding torque oriented so as to return the star wheel (21) to an indexed angular position when the star wheel moves away from said angular position, and **in that** the flexible branch (29) has sufficient stiffness to enable it to push one of the teeth of the toothed arrangement of the star wheel (21) with enough force to overcome the holding torque when the bearing zone of the flexible branch (29) abuts against the abutment surface (39).

5. Actuating mechanism for a timepiece as claimed in any one of the preceding claims, **characterised in that** the outer edge of the elbow which separates the proximal part (33) from the second part (35) forms a tip (37) which forms the end of the flexible branch (29).

6. Actuating mechanism for a timepiece as claimed in claim 5, **characterised in that** the outer edge of the elbow forms an acute angle at the tip (37).

7. Actuating mechanism for a timepiece as claimed in any one of the preceding claims, **characterised in that** the proximal part (33) of the flexible branch (29) comprises a leaf spring.
